# EUROPÄISCHE PATENTSCHRIFT

(11) **EP 1 336 182 B1**
(45) Veröffentlichungstag und Bekanntmachung des Hinweises auf die Patenterteilung: **09.02.2005**
(21) Anmeldenummer: 01995632.5
(22) Anmeldetag: 14.11.2001
(51) Int. Cl.: H01B 7/08

(54) **VERFAHREN ZUM HERSTELLEN VON FLACHBANDKABELN**
METHOD FOR PRODUCING FLAT CABLES
PROCEDE POUR FABRIQUER DES CABLES PLATS

(30) Priorität: 20.11.2000 DE 10057458; 25.01.2001 DE 10103367
(43) Veröffentlichungstag der Anmeldung: 20.08.2003
(73) Patentinhaber: Reifenhäuser GmbH & Co. Maschinenfabrik, 53839 Troisdorf (DE); Gebauer & Griller Kabelwerke Gesellschaft m.b.H., A-2170 Poysdorf (AT)
(72) Erfinder: FRÖSCHL, Karl, A-2171 Herrnbaumgarten (AT); BENNERSCHEIDT, Frank, 53773 Hennef (DE); HALTER, Hartmut, 53844 Troisdorf (DE)
(74) Vertreter: Müller-Gerbes, Margot, Dipl.-Ing.
(86) Internationale Anmeldenummer: PCT/EP2001/013149
(87) Internationale Veröffentlichungsnummer: WO 2002/041327

(56) Entgegenhaltungen:
- EP-A- 0 066 740

## Beschreibung

Die Erfindung betrifft ein Verfahren zum kontinuierlichen Herstellen von Flachbandkabeln mit voneinander beabstandet parallel zueinander angeordneten und in Isoliermaterial eingebetteten elektrischen Leitern, wobei bandförmige Leiter voneinander beabstandet in eine Ebene unter Ausbildung von zwei Oberflächenseiten geführt werden und die Oberflächenseiten mit Isolierschichten auf Basis thermoplastischer Kunststoffe versehen werden und zwischen den Isolierschichten die bandförmigen Leiter eingebettet werden, wobei mindestens eine der die Oberflächenseiten bildenden Isolierschichten aus einer thermoplastischen Kunststoffschmelze geformt wird, die mittels einer Flachfoliendüse eines Extruders erzeugt wird und in noch plastifiziertem Zustand mit den bandförmigen Leitern und der anderen Isolierschicht unter Anwendung von Druck verbunden wird.

Flachbandkabel werden umfangreich in der Elektronikindustrie, Computerindustrie und beispielsweise bei Produkten, wo wenig Raum zur Verfügung steht, wie beispielsweise Kraftfahrzeugen, Flugzeugen eingesetzt. Eine übliche Methode ist die Herstellung der Flachbandkabel durch Extrusion, wobei endlose Leiter durch eine Düse hindurchgeführt und von der extrudierten Kunststoffschmelze ummantelt werden. Diese Flachbandkabel werden als Flat Extruded Cable (FEC) bezeichnet, siehe beispielsweise EP 0675576 A1 und WO 98/52199.

Eine weitere Methode ist das Herstellen von Flachbandkabeln durch Einlaminieren zwischen zwei Kunststoffilmen aus einem thermostabilen thermoplastischen Kunststoff, wobei als Einbettungsschicht eine Kleberschicht zwischen den beiden Kunststoffolien vorgesehen ist, in welche die Leiter eingebettet werden. Letztere Flachbandkabel werden auch als Flexible Flat Cable (FFC) bezeichnet, siehe beispielsweise US-A-5,917,154, US-A-3,833,443, WO 87/06760.

Aus der EP-A-0066740 ist ein gattungsgemäßes Verfahren und Vorrichtung zum kontinuierlichen Herstellen von Flachbandkabeln bekannt. Hierbei werden mittels zweier Spritzköpfe eines gemeinsamen Extruders zwei Isolierschichten extrudiert und in einen von zwei Walzen, von denen mindestens eine mit Rillen profiliert ist, gebildeten Walzenspalt abgezogen und eingeführt, wobei in einer Ebene parallel geführte Leiter zwischen die Isolierschichten eingeführt und im Walzenspalt mit diesen verbunden werden.

Aus der DE 4200311 A1 ist zudem ein Verfahren zum Herstellen von kleberfreien Flachbandleitem bekannt, bei dem die metallischen Leiter zwischen Bahnen aus amorphen oder teilkristallinen Thermoplasten kontinuierlich auf einer Doppelbandpresse oder Laminator verpreßt werden.

Die Flachbandkabel müssen die Anforderungen an Temperaturbeständigkeit, Hydrolysebeständigkeit, geringe Schrumpfung, gute Verarbeitbarkeit, einfaches Herstellen von Kontakten und Anschlüssen erfüllen.

Bei den aus Kunststoffolien unter Einsatz einer Kleberschicht laminierten Flachbandkabeln FFC kann sich die Kleberschicht als problematisch erweisen, da sie im Bereich der Kontaktierungsstellen entfernt werden muß. Auch neigen die Laminatfolien bei hohen Temperaturen zum Delaminieren, wie sie beispielsweise in Kraftfahrzeugen im Sommer im Motor und Dachbereich auftreten können.

Bei extrudierten Flachbandkabeln FEC besteht die Neigung, daß die Leiter bei der Herstellung wandern und somit Ungenauigkeiten in der Kabelführung vorhanden sind. Darüber hinaus sind der Dicke der extrudierten Isolierschicht Grenzen nach unten gesetzt, so daß Flachbandkabel FEC in der Regel dicker sind als Flachbandkabel FFC, die durch Laminierung entstanden sind.

Der Erfindung liegt die Aufgabe zugrunde, ein wirtschaftliches Verfahren zum Herstellen von Flachbandkabeln zu schaffen, das mit hoher Produktionsgeschwindigkeit und Genauigkeit arbeitet und bei dem zugleich die Gesamtdicken der Isolierschichten gegenüber extrudierten Flachbandkabeln verringert werden können. Darüber hinaus liegt der Erfindung die Aufgabe zugrunde, auch Flachbandkabel mit geringeren Dicken als extrudierte Flachbandkabel zu schaffen, die ohne Kleberschichten auskommen. Ein weiteres Anliegen ist es, Flachbandkabel in der Weise herzustellen, daß für die Kontaktierung und Anschlußstellen keine Reinigung der freizulegenden Leiterenden erforderlich ist. Ein weiteres Anliegen der Erfindung ist es, die Schrumpfneigung von durch Extrusion hergestellten Flachbandkabeln zu verringern.

Diese Aufgabe wird gemäß dem Vorschlag der Erfindung mit einem Verfahren zum kontinuierlichen Herstellen von Flachbandkabeln dadurch gelöst, daß die bandförmigen Leiter auf eine erste über eine Walze geführte Isolierschicht aufgelegt werden und danach mit der zweiten Isolierschicht zusammengeführt werden, wobei mindestens eine der die Oberflächenseiten bildenden Isolierschichten aus einer thermoplastischen Kunststoffschmelze im Chill-Roll-Verfahren erzeugt wird.

Vorteilhafte Varianten und Weiterbildungen des erfindungsgemäßen Verfahrens sind den kennzeichnenden Merkmalen der Unteransprüche entnehmbar.

Es werden auch Flachbandkabel, hergestellt nach dem erfindungsgemäß vorgeschlagenen Verfahren beansprucht.

Erfindungsgemäß wird das Extrusionsbeschichtungsverfahren, wie es für die Herstellung von Extrusionsbeschichtungen bekannt ist, erstmalig für die Herstellung von Flachbandkabeln eingesetzt. Die thermoplastische Kunststoffschmelze wird über eine Flachfoliendüse/ Breitschlitzdüse extrudiert und der aus der Düse austretende Schmelzefilm, der in der Regel sehr niedrig viskos ist, wird durch entsprechende Geschwindigkeitsdifferenzen zwischen dem Düsenaustritt und der Oberfläche der Walze/Kühlwalze, auf die der Schmelzefilm aufgebracht wird, ausgezogen, d. h. auf eine geringe Dicke gebracht. So ist es möglich, Flachbandkabelfolien mit auf den Leiterseiten aufliegenden Isolierschichten von kleiner 100 µm bis herab zu 50 µm oder weniger herzustellen, die eine wesentlich verringerte Schrumpfung und Schrumpfneigung aufweisen.

Dieses Verfahren ist als Chill-Roll-Verfahren für die Herstellung von Flachfolien bekannt, siehe beispielsweise Lexikon Maschinenbau von Heinz M. Hiersig, Düsseldorf, VDI-Verlag 1995, S. 314.

Als thermoplastische Kunststoffe für die Isolierschichten kommen insbesondere hochtemperaturbeständige thermoplastische Kunststoffe in Frage, wie hochfeste Polyamide, hochfeste Polyester, PVC, thermoplastisches Polyurethan, Polyolefine, Polyimide, vernetzbare thermoplastische Kunststoffe, fluorhaltige thermoplastische Polymere, lineare (halb)aromatische Polyester, lineare Polyarylen-Oxide, -Sulfide und-Sulfone, Ethylen-Vinylacetat-Copolymere, Ethylen-alkyl(meth)acrylat-Cound Terpolymere, wobei diese einzeln oder in verträglichen Abmischungen gegebenenfalls auch nach anschließender Vernetzung eingesetzt werden können.

Das erfindungsgemäße Verfahren unter Anwendung der Extrusionsbeschichtung bzw. des Chill-Roli-Verfahrens kann erfindungsgemäß auf verschiedene Weise ausgeübt werden. Gemäß einem Vorschlag der Erfindung werden beide Oberflächenseiten der bandförmigen, sich in einer Ebene befindenden Leiter mit einer Isolierschicht durch Extrusionsbeschichtung versehen. Gemäß einem weiteren Vorschlag der Erfindung wird nur eine der beiden Isolierschichten in dieser Weise erzeugt, während die zweite Isolierschicht aus einer vorgefertigten thermoplastischen Kunststoffolie besteht. Hierbei kann die vorgefertigte thermoplastische Kunststoffolie entweder eine extrudierte Flachfolie oder auch eine durch Kalandrieren hergestellte Folie sein, die jedoch zum Herstellen des Verbundes in vorgefertigter Form vorliegen.

Gemäß einem Vorschlag der Erfindung wird die eine erste Isolierschicht bildende Kunststoffolie in einen zwischen zwei Walzen gebildeten Spalt eingeführt und die in einer Ebene geführten Leiter werden in über eine der beiden den Spalt bildenden Walzen in den Spalt eingeführt und mittels des durch die beiden Walzen ausgeübten Drucks zumindest teilweise in die Kunststoffolie einseitig eingepreßt, und danach wird die Kunststoffolie mit den eingepreßten bandförmigen Leitern einem zweiten von einem weiteren Walzenpaar gebildeten Spalt zugeführt und hindurchgezogen, und auf eine der Walzen des zweiten Walzenpaares vor dem Einlaufen in den zweiten Walzenspalt eine thermoplastische Kunststoffschmelze aus einer Flackfoliendüse eines Extruders zu der zweiten Isolierschicht extrudiert und aufgetragen und die Leiter und die erste Isolierschicht beim Durchlaufen durch den zweiten Spalt mit der die zweite Isolierschicht bildenden Kunststoffschmelze zu der Flachbandkabelfolie vereinigt, wobei die in die Kunststoffolie eingepreßten bandförmigen Leiter als Stabilisierungs- und Zugelemente zur Verhinderung der Reckung und/oder Schrumpfung der Isolierschichten in Längsrichtung der Leiter dienen.

Eine weitere erfindungsgemäße Variante des Verfahrens ist dadurch gekennzeichnet, daß die in eine Ebene geführten Leiter auf eine über eine Walze geführte erste Isolierschicht aus einer thermoplastischen Kunststoffolie fortlaufend aufgelegt werden und mit der Kunststoffolie mitbewegt werden und nachfolgend hierauf während des Umlaufens mit der Walze oder einer nachfolgenden Walze eine zweite Isolierschicht in Form einer thermoplastischen Kunststoffschmelze aus einer Flachfoliendüse eines Extruders fortlaufend aufgetragen und mit der Kunststoffolie und den Leitern zu einer Flachbandkabelfolie vereinigt werden.

Eine weitere vorteilhafte Ausgestaltung des erfindungsgemäßen Verfahrens zur Herstellung einer schrumpfarmen dimensionsstabilen Flachbandkabelfolie sieht vor, daß auf die erste Walze fortlaufend eine erste Isolierschicht aus einer thermoplastischen Kunststoffschmelze aus einer Flachfoliendüse eines ersten Extruders aufgebracht wird und nachfolgend die in einer Ebene beabstandet voneinander geführten Leiter über eine mit der ersten Walze einen ersten Spalt bildende Walze geführt und auf die erste auf der ersten Walze aufliegende Isolierschicht aufgebracht werden, wobei die durch den Abstand der Walzen voneinander gebildete Spaltweite des Spaltes die Dicke der ersten Isolierschicht bestimmt, danach auf die noch auf der ersten Walze aufliegende erste Isolierschicht mit aufliegenden Leitern fortlaufend als zweite Isolierschicht eine thermoplastische Kunststoffschmelze aus einer Flachfoliendüse eines zweiten Extruders aufgebracht wird und nachfolgend der ersten Walze eine weitere Walze (9a) unter Ausbildung eines zweiten Walzenspaltes zugeordnet ist, wobei der Abstand der Walzen voneinander die Spaltweite des zweiten gebildeten Spaltes und damit die Gesamtdicke der erzeugten Flachbandkabelfolie bestimmt und die Flachbandkabelfolie mit Verlassen des Spaltes von der ersten Walze abgeführt und über die Walze anliegend geführt und mittels der der Walze zugeordneten nachfolgenden mit der Walze den Abzugsspalt bildenden Rolle abgezogen wird.

Diese erfindungsgemäße Verfahrensvariante ermöglicht das Aufbringen der beiden Isolierschichten aus einer Kunststoffschmelze im Chill-Roll-Verfahren, wobei das Kalibrieren der Schichtdicken in zwei Schritten erfolgt.

Das erfindungsgemäße Verfahren ermöglicht es des weiteren, die Isolierschichten für die Oberflächenseiten nicht nur einschichtig, sondern auch zwei- oder mehrschichtig auszubilden, wobei es von besonderem Vorteil ist, daß im Zuge der Extrusionsbeschichtung die Isolierschicht unmittelbar in der gewünschten Mehrschichtigkeit koextrudiert werden kann. Auf diese Weise ist es möglich, einen entsprechenden Aufbau eines Flachbandkabels mit inneren Einbettungsschichten und äußeren hochtemperaturbeständigen Schichten in der gewünschten Qualität und wirtschaftlichen Weise herzustellen.

Das erfindungsgemäße Verfahren gestattet, Flachbandkabel in Folienbreiten von 1 m und mehr kontinuierlich herzustellen, wobei Produktionsgeschwindigkeiten von 100 m/min. und mehr möglich sind.

Die erfindungsgemäße Anwendung der Extrusionsbeschichtung ermöglicht ein vollständiges Einbetten der Leiter in die Isoliermaterialien, wobei problemlos der gewünschte haftfeste homogene Verbund sowohl zwischen zwei durch Extrusionsbeschichtung hergestellten Isolierschichten als auch zwischen einer vorgefertigten thermoplastischen Kunststoffolie und einer durch Extrusionsbeschichtung hergestellten Isolierschicht erzeugt wird. Je nach Anforderungen können Flachbandkabel mit der gewünschten Anzahl von Leitern in den gewünschten Breiten hergestellt werden, wobei die mögliche Produktionsbreite von Flachbandkabelfolien die Parallelfertigung mehrerer Flachbandkabel in einer Folie ermöglicht, die durch Aufschneiden parallel zu den Leitern in eine entsprechende Anzahl von Flachkabeln der gewünschten Ausstattung aufgeteilt werden.

Die Erfindung ermöglicht, Flachbandkabel sehr geringer Gesamtdicken bis herab zu 100 µm zu erzeugen.

Das erfindungsgemäße Verfahren gestattet, eine Vielzahl unterschiedlich ausgerüsteter Flachbandkabel sowohl in bezug auf die Anzahl der Leiter, die Leiterquerschnitte und die Isolierschichten herzustellen.

Sofern Haftvermittlerschichten erwünscht sind, kommen hier insbesondere thermoplastisch verarbeitbare Materialien wie Ethylen, Copolymere wie Ethylen-Vinylacetat-Copolymere, Co- und Terpolymere mit Acryl-Comonomeren, wie Ethylen-Butylacrylat-Copolymere, Ethylen-Acrylsäure-Copolymere, Styrolpolymere, Polyesterschmelzkleber, Acrylate und Metacrylate in Frage. Bevorzugt sind solche thermoplastischen Haftvermittler, die sich ebenfalls durch Extrusionsbeschichtung auftragen lassen. Erfindungsgemäß wird vorgeschlagen, daß mittels der Flachfoliendüsen zwei oder mehrschichtige Isolierschichten mit einer thermoplastischen Kunststoffschicht als Außenschicht und mit einer den Leitern zugewandten Beschichtung aus einem Haftvermittler koextrudiert werden.

Die Erfindung wird nachfolgend an Ausführungsbeispielen, dargestellt in der Zeichnung, näher erläutert. Es zeigen:
- Figur 1: schematische Darstellung des Herstellens von Flachbandkabeln nach dem Chill-Roll-Verfahren,
- Figur 2: schematische Ansicht auf die Flachbandkabelfolie in Richtung C nach Figur 1,
- Figur 3: der schematische Querschnitt durch die Flachbandkabelfolie gemäß Schnitt AA nach Figur 2,
- Figur 5: eine weitere Variation der Kombination von Extrusionsbeschichtung und Kunststoffolie zum Herstellen einer Flachbandkabelfolie,
- Figur 6: der Querschnitt durch eine Flachbandkabelfolie, hergestellt nach dem Verfahren nach Figur 4 oder 5,
- Figur 7: eine weitere Variante der Herstellung einer Flachbandkabelfolie unter Einsatz der Extrusionsbeschichtung,
- Figur 8: schematische Darstellung einer Variante zum Herstellen einer Flachbandkabelfolie mit Kunststoffolie und Extrusionsbeschichtung.
- Figur 9: Querschnitt EE von Figur 8
- Figur 10: Querschnitt FF von Figur 9.
- Figur 11: Schematische Darstellung einer Variante zum Herstellen einer Flachbandkabelfolie nach dem Chill-Roll-Verfahren mit einer Chill-Roll-Einheit

Anhand der Figur 1 wird das Verfahren zum Herstellen von Flachbandkabeln mittels zweier in situ hergestellter Isolierschichten durch Extrusionsbeschichtung aus einer thermoplastischen Kunststoffschmelze schematisch dargestellt und erläutert. Bandförmige elektrische Leiter 2, beispielsweise mit sehr flachem rechteckförmigem Querschnitt, beispielsweise aus Kupfer, werden in Pfeilrichtung P1 kommend von nicht dargestellten Spulen abgezogen und in eine Ebene geführt, in der sie voneinander beabstandet parallel verlaufen, wobei die Anordnung der Leiter 2 sich nach der gewünschten Ausführung der herzustellenden Flachbandkabel richtet. Die Leiter 2 werden einem von zwei Walzen 8a, 8b gebildeten Walzenspalt S zugeführt. Jeder Walze 8a bzw. 8b ist voraneilend dem Walzenspalt S ein Extruder 6 mit Breitschlitzdüse/Flachfoliendüse 61 bzw. 7, 71 zugeordnet, aus der die thermoplastische Schmelze 3 bzw. 4 austritt und auf die Walzenoberfläche 8a bzw. 8b geführt wird. Die Walzen 8a bzw. 8b haben in Pfeilrichtung D1 eine höhere Geschwindigkeit als die Extrusionsgeschwindigkeit der Schmelzen 3, 4, so daß entsprechend der Geschwindigkeitsdifferenz die Kunststoffschmelze ausgezogen und auf die gewünschte Dicke der Isolierschichten gebracht wird. In dem Walzenspalt S werden die Kunststoffschmelzen 3, 4 mit den Leitem 2 zusammengebracht und die Leiter 2 in die durch die Kunststoffschmelzen 3, 4 ausgebildeten Isolierschichten eingebettet, wie in der Figur 3 ersichtlich ist. Bei Ausbildung der Isolierschichten 3, 4 aus dem gleichen Material entsteht eine homogene Isolierung. Die Breite der gebildeten Flachbandkabelfolie 10 richtet sich nach der Walzenbreite und der Düsenbreite und kann 1 m und mehr betragen. Wie aus der Draufsicht nach Figur 2 ersichtlich, können eine Vielzahl von elektrischen Leitern 2, beispielsweise Kupferbändern in den gewünschten Abständen, parallel zueinander in die thermoplastischen Kunststoffschmelzen eingebettet sein und somit gleichzeitig eine Vielzahl von Flachbandkabeln 1.1, 1.2, 1.3 in dem gewünschten Aufbau durch Aufschneiden der Flachbandkabelfolie 10 parallel zu den Leitern 2 gemäß den Trennschnitten 5 erzeugt werden.

Darüber hinaus ist es möglich, die so hergestellte Flachbandkabelfolie anschließend zu tempern, um eine entsprechende Schrumpfneigung zu verringern.

Bei dem erfindungsgemäßen Verfahren gemäß dem Beispiel nach Fig. 5 wird eine Isolierschicht in Gestalt einer Kunststoffolie 4a über eine Walze 8c einem gedachten Walzenspalt zugeführt, siehe Pfeil P2, und auf diese Kunststoffolie 4a werden die in einer Ebene parallel beabstandet geführten Leiter 2, siehe Pfeil P1, gelegt. Danach kann dann die noch freie Oberflächenseite der Leiter mit einer durch Extrusionsbeschichtung mittels eines Extruders 6 und Flachfoliendüse 61 hergestellten Extrusionsschicht 3 abgedeckt werden und die Extrusionsschicht 3, die Leiter 2 und die Kunststoffolie 4a durch weitere Führung über eine Walze 9a zu der Flachbandkabelfolie 10 vereinigt und abgezogen werden.

Gemäß dem Fertigungsverfahren der Figur 5 unter Einsatz einer vorgefertigten Kunststoffolie entsteht eine Flachbandkabelfolie 10, bei der die Leiter 2 auf der vorgefertigten Folie 4a als erster Isolierschicht aufliegen und die durch die Extrusionsbeschichtung aufgebrachte Kunststoffschmelze als zweite Isolierschicht 3 die Leiter 2 überdeckt und wie in Figur 6 dargestellt sich mit der ersten Isolierschicht 4a verbindet. Auch diese Flachbandkabelfolie 10 kann eine beliebige Anordnung von Leitern 2 innerhalb der Isolierschichten 3, 4a aufweisen und durch entsprechende Trennschnitte 6 in einzelne Flachbandkabel aufgeteilt werden.

Das erfindungsgemäße Verfahren ermöglicht hohe Produktionsgeschwindigkeiten, geringe Dicken der Isolierschichten und genaue Einlagerung und Einbettung der Leiter.

In der Figur 7 ist nur beispielhaft dargestellt, wie beispielsweise in Kombination mit dem in der Figur 5 dargestellten Verfahren die Kunststoffolie 4a beispielsweise durch eine vorangehende Chill-Roll-Anlage als Flachfolie ebenfalls durch Extrusionsbeschichtung mittels einer Walze 8a erzeugt werden kann und über eine Abzugswalze 9c in Pfeilrichtung P2 der weiteren Beschichtung zugeführt wird.

Erfindungsgemäß wird vorgeschlagen, daß thermoplastische Kunststoffe für die Isolierschichten bzw. die an den elektrischen Leitern, insbesondere Kupferleitern anliegenden Isolierschichten möglichst keine Verbindung mit dem elektrischen Leiter, insbesondere dem Kupfer eingehen, so daß die Anschlußstellen für die Kontakte bei Entfernung der Isolierschicht sofort sauber sind und keiner zusätzlichen Bearbeitung bedürfen.

In der Figur 8 ist eine Anlage zum Herstellen einer besonders schrumpfarmen Flachbandkabelfolie 10 schematisch dargestellt. Zwischen dem Walzenpaar 8a, 8b ist der erste Walzenspalt S ausgebildet. Eine vorgefertigte Kunststoffolie 4a, die eine der Isolierschichten bildet, wird in Pfeilrichtung P2 vertikal durch den Spalt S gezogen. Gleichzeitig werden die sehr flachen Kupferbänder 2 in Pfeilrichtung P1 über die Walzenoberfläche der Walze 8b dem Spalt 5 zugeführt und beim Durchlaufen desselben unter Druck - die Walze 8a arbeitet als Preßwalze - in die Oberfläche der Kunststoffolie 4a gepreßt. Hierbei entsteht ein Vorverbund, etwa wie in Figur 9 dargestellt. Die Kupferbänder dienen als Träger (wie ein Gewebe) in Längserstreckung der Kunststoffolie und wirken sowohl einem Recken als auch einem Schrumpfen der Kunststoffolie entgegen. Nachfolgend durchläuft der Vorverbund 4a, 2 einen weiteren Walzenspalt S2, gebildet von dem Walzenpaar 9a, 9b. Hierbei wird mittels einer Flachfoliendüse 61 eines Extruders 6 eine thermoplastische Kunststoffschmelze unmittelbar auf die Walzenoberfläche der Walze 9b extrudiert und die so extrudierte Isolierschicht 3 dem Spalt S2 zugeführt, so daß sie sich im Spalt S2 mit der Kunststoffolie 4a auf der die anhaftenden Kupferbänder aufweisenden Seite verbindet. Hierbei wird in Spalt S2 ein ausreichender Druck ausgeübt. Der so als Flachbandkabel 10 mit äußeren Isolierschichten 4a, 3 und inneliegenden Leitern 2 hergestellte Verbund wird dann in Pfeilrichtung P3 abgezogen. Mit diesem Verfahren wird ein spannungsarmer Verbund hergestellt, dessen Querschnitt schematisch aus Figur 10 ersichtlich ist.

In der Figur 11 ist eine weitere Verfahrensvariante dargestellt, die es ermöglicht, die beiden Isolierschichten aus einer Kunststoffschmelze mittels einer Chill-Roll-Einheit aufzubringen. Hierfür ist eine erste Walze 8a vorgesehen, die sich in Pfeilrichtung D1 dreht. Auf diese Walze wird mittels des Extruders 7 über die Flachfoliendüse eine thermoplastische Kunststoffschmelze als erste Isolierschicht 4 aufgetragen. Mit etwas Abstand von der Auftragungsstelle ist der Walze 8a eine zweite Walze 8b unter Ausbildung des Walzenspaltes S zugeordnet. Über die Walze 8b werden dem Walzenspalt die in einer Ebene beabstandet voneinander geführten bandförmigen Leiter 2 in Pfeilrichtung P1 zugeführt und beim Durchlaufen durch den Walzenspalt S mit der Isolierschicht 4 vereinigt. Die Walze 8b, über welche die Leiter 2 herangeführt und umgelenkt werden, dreht sich in Pfeilrichtung D4. Durch den definierten Abstand zwischen den Walzen 8a und 8b ergibt sich die erforderliche Spaltweite und damit die gewünschte Dicke der Isolierschicht 4.

Nachfolgend der Vereinigungsstelle der bandförmigen Leiter 2 mit der ersten Isolierschicht 4 im Walzenspalt S ist der Walze 8a ein weiterer Extruder 6 mit Flachfoliendüse 61 zugeordnet, mittels dessen die zweite Isolierschicht 3 in Gestalt einer thermoplastischen Kunststoffschmelze auf die erste Isolierschicht 4 mit aufliegenden Leitern 2 aufgetragen wird. Nach dieser Auftragsstelle ist der Walze 8a eine weitere Walze 9a unter Ausbildung eines zweiten Walzenspaltes S2 zugeordnet, durch welchen die Isolierschichten 3, 4 mit innenliegenden bandförmigen Leitern 2 hindurchgeführt werden, unter Anwendung von Druck miteinander vereinigt und kalibriert werden. Der Abstand der Walzen 8a und 9a voneinander begrenzt die Gesamtdicke der aus den Kunststoffschmelzen der Isolierschichten 3 und 4 sowie den bandförmigen Leitern 2 hergestellten Flachbandkabelfolie 10. Die Walze 9a dreht sich in Pfeilrichtung D2. In entsprechendem Abstand von dem Walzenspalt S2 zwischen Walze 9a und 8a ist der Walze 9a die Rolle 9b als Abzugswalze unter Ausbildung des Abzugsspaltes S3 zugeordnet, die sich in Pfeilrichtung D5 dreht. Die Rolle 9b kann auch als Presseurwalze ausgeführt werden. Die Flachbandkabelfolie 10 wird dann in Pfeilrichtung P3 abgeführt und kann dann entsprechend der Anordnung und Zuordnung der innenliegenden Leiter 2 in entsprechende einzelne Flachbandkabel durch Längstrennung aufgeteilt werden.

## Patentansprüche

1. Verfahren zum kontinuierlichen Herstellen von Flachbandkabeln (1.1, 1.2, 1.3) mit voneinander beabstandet parallel zueinander angeordneten und in Isoliermaterial eingebetteten elektrischen Leitern, wobei bandförmige Leiter (2) voneinander beabstandet in eine Ebene unter Ausbildung von zwei Oberflächenseiten geführt werden und die Oberflächenseiten mit Isolierschichten (3 bzw. 4) auf Basis thermoplastischer Kunststoffe versehen werden und zwischen den Isolierschichten die bandförmigen Leiter eingebettet werden, mindestens eine der die Oberflächenseiten bildenden Isolierschichten (3, 4) aus einer thermoplastischen Kunststoffschmelze geformt wird, die mittels einer Flachfoliendüse (61, 71) eines Extruders (6, 7) erzeugt wird und in noch plastifiziertem Zustand mit den bandförmigen Leitern (2) und der anderen Isolierschicht (4 bzw. 3) unter Anwendung von Druck verbunden wird, **dadurch gekennzeichnet, daß** die bandförmigen Leiter (2) auf eine erste über eine Walze (8c, 8a) geführte Isolierschicht (4, 4a) aufgelegt werden und danach mit der zweiten Isolierschicht (3) zusammengeführt werden, wobei mindestens eine der die Oberflächenseiten bildenden Isolierschichten aus einer thermoplastischen Kunststoffschmelze im Chill-Roll-Verfahren erzeugt wird.

2. Verfahren nach Anspruch 1, **dadurch gekennzeichnet, daß** die thermoplastische Kunststoffschmelze für die Isolierschichten (3, 4) aus der Flachfoliendüse des Extruders (6, 7) als sehr niedrig viskoser Schmelzefilm austritt und bei entsprechender Geschwindigkeitsdifferenz zwischen dem Austritt aus der Flachfoliendüse und der Oberfläche einer Walze, auf die der Schmelzefilm aufgebracht wird, ausgezogen und auf eine geringe Dicke gebracht wird.

3. Verfahren nach Anspruch 1, **dadurch gekennzeichnet, daß** als erste Isolierschicht eine vorgefertigte Kunststoffolie (4a) eingesetzt und mit der Kunststoffschmelze der zweiten Isolierschicht (3) in Verbindung gebracht wird.

4. Verfahren nach Anspruch 1 oder 2, **dadurch gekennzeichnet, daß** als erste Isolierschicht eine thermoplastische Kunststoffschmelze (4) eingesetzt wird.

5. Verfahren nach einem der Ansprüche 1 bis 3, **dadurch gekennzeichnet, daß** die die erste Isolierschicht bildende Kunststoffolie (4a) in einen zwischen zwei Walzen (8b, 8a) gebildeten Spalt (S) eingeführt wird und . die in einer Ebene geführten Leiter (2) in über eine (8b) der beiden den Spalt (S) bildenden Walzen (8a, 8b) in den Spalt eingeführt werden und mittels des durch die beiden Walzen ausgeübten Drucks zumindest teilweise in die Kunststoffolie einseitig eingepreßt werden, und danach die Kunststoffolie (4a) mit den eingepreßten bandförmigen Leitern (2) einem zweiten von einem weiteren Walzenpaar (9a, 9b) gebildeten Spalt (S2) zugeführt und hindurchgezogen wird, und auf eine der Walzen des zweiten Walzenpaares (9a, 9b) vor dem Einlaufen in den zweiten Walzenspalt (S2) eine thermoplastische Kunststoffschmelze aus einer Flachfoliendüse (61) eines Extruders (6) zu der zweiten Isolierschicht (3) extrudiert und aufgetragen wird und die Leiter (2) und die erste Isolierschicht (4a) beim Durchlaufen durch den zweiten Spalt (S2) mit der die zweite Isolierschicht bildenden Kunststoffschmelze zu der Flachbandkabelfolie (10) vereinigt werden, wobei die in die Kunststoffolie eingepreßten bandförmigen Leiter (2) als Stabilisierungsund Zugelemente zur Verhinderung der Reckung und/oder Schrumpfung der Isolierschichten in Längsrichtung der Leiter dienen.

6. Verfahren nach einem der Ansprüche 1 bis 3, **dadurch gekennzeichnet, daß** die in eine Ebene geführten Leiter (2) auf eine über eine Walze (8c) geführte erste Isolierschicht aus einer thermoplastischen Kunststoffolie (4a) fortlaufend aufgelegt werden und mit der Kunststoffolie mitbewegt werden und nachfolgend hierauf während des Umlaufens mit der Walze (8c) oder einer nachfolgenden Walze eine zweite Isolierschicht (3) in Form einer thermoplastischen Kunststoffschmelze aus einer Flachfoliendüse (61) eines Extruders (6) fortlaufend aufgetragen und mit der Kunststoffolie (4a) und den Leitern (2) zu einer Flachbandkabelfolie (10) vereinigt werden.

7. Verfahren nach Anspruch 1, 2 oder 4 **dadurch gekennzeichnet, daß** auf eine erste Walze (8a) fortlaufend eine erste Isolierschicht (3) aus einer thermoplastischen Kunststoffschmelze aus einer Flachfoliendüse (61) eines ersten Extruders (6) aufgebracht wird und nachfolgend die in einer Ebene beabstandet voneinander geführten Leiter (2) über eine mit der ersten Walze (8a) einen ersten Spalt (S) bildende Walze (8b) geführt und auf die erste auf der ersten Walze (8a) aufliegende Isolierschicht (3) aufgebracht werden, wobei die durch den Abstand der Walzen (8a, 8b) voneinander gebildete Spaltweite des Spaltes (S) die Dicke der ersten Isolierschicht (3) bestimmt, danach auf die noch auf der ersten Walze (8a) aufliegende erste Isolierschicht (3) mit aufliegenden Leitern (2) fortlaufend als zweite Isolierschicht (4) eine thermoplastische Kunststoffschmelze aus einer Flachfoliendüse (71) eines zweiten Extruders (7) aufgebracht wird und nachfolgend der ersten Walze (8a) eine weitere Walze (9a) unter Ausbildung eines zweiten Walzenspaltes (S2) zugeordnet ist, wobei der Abstand der Walzen (8a und 9a) voneinander die Spaltweite des zweiten gebildeten Spaltes (S2) und damit die Gesamtdicke der erzeugten Flachbandkabelfolie (10) bestimmt und die Flachbandkabelfolie (10) mit Verlassen des Spaltes (S2) von der ersten Walze (8a) abgeführt und über die Walze (9a) anliegend geführt und mittels der der Walze (9a) zugeordneten nachfolgenden mit der Walze (9a) den Abzugsspalt (S3) bildenden Rolle (9b) abgezogen wird.

8. Verfahren nach einem des Ansprüche 1 bis 7, **dadurch gekennzeichnet, daß** die die Oberflächenseiten bedeckenden Isolierschichten (3, 4 bzw. 4a) ein-, zwei- oder mehrschichtig aufgebaut sind.

9. Verfahren nach einem der Ansprüche 1 bis 8, **dadurch gekennzeichnet, daß** mittels der Flachfoliendüsen (61, 71) der Extruder (6, 7) zwei- oder mehrschichtige Isolierschichten (3, 4 bzw. 4a) mit einer thermoplastischen Kunststoffschicht als Außenschicht und mit einer den Leitern (2) zugewandten Beschichtung aus einem Haftvermittler koextrudiert werden.

10. Verfahren nach einem der Ansprüche 1 bis 9, **dadurch gekennzeichnet, daß** als thermoplastische Kunststoffe Polyamid, PVC, thermoplastisches Polyurethan, Polyolefine, hochfeste Polyester, Polyimide, vemetzbare thermoplastische Kunststoffe, fluorhaltige thermoplastische Polymere, lineare (halb)aromatische Polyester, lineare Polyarylen-Oxide, -Sulfide und -Sulfone, Ethylen-Vinylacetat-Copolymere, Ethylenalkyl(meth)acrylat-Co- und Termpolymere eingesetzt werden.

11. Verfahren nach einem der Ansprüche 1 bis 10, **dadurch gekennzeichnet, daß** als Haftvermittler Ethylen-Copolymere wie EVA und deren Copolymere, Styrolpolymere, Polyesterschmelzkleber, Acrylate und Metacrylate eingesetzt werden.

12. Verfahren nach einem der Ansprüche 1 bis 11, **dadurch gekennzeichnet, daß** die Flachbandkabelfolie (10) parallel zur Längserstreckung der Leiter in zwei oder mehr Flachbandkabel (1.1, 1.2, 1.3) aufgeschnitten wird.

13. Verfahren nach einem der Ansprüche 1 bis 12, **dadurch gekennzeichnet, daß** die durch Extrudieren erzeugten und durch Extrusionsbeschichtung mittels Flachfoliendüsen auf die Walzen aufgetragenen Isolierschichten (3, 4) eine Dicke von 50 bis 100 µm aufweisen.

14. Flachbandkabel hergestellt nach einem der Ansprüche 1 bis 13.

## Claims

1. Method for the continuous production of flat ribbon cables (1.1, 1.2, 1.3) with electrical conductors, which are spaced apart from each other and parallel with respect to each other and are embedded in insulating material, wherein ribbon-shaped conductors (2) are guided, spaced apart from each other, on one level forming two surfaces, and the surfaces are.provided with insulating layers (3 or 4) on the basis of thermoplastic materials, and the ribbon-shaped conductors are embedded between the insulating layers, at least one of the insulating layers (3, 4) forming the surfaces is made of a molten thermoplastic material, which is produced by means of a flat film nozzle (61, 71) of an extruder (6, 7) and is immediately connected in a still plasticized state with the ribbon-shaped conductors (2) and the other insulating layer (4 or 3) under application of pressure, **characterized in that** the ribbon-shaped conductors (2) are placed on a first insulating layer (4, 4a) guided over a roller (8c, 8a) and are thereafter combined with the second insulating layer (3), wherein at least one of the insulating layers forming the surfaces is produced of a molten thermoplastic material by the Chill-Roll process.

2. Method according to claim 1, **characterized in that** the molten thermoplastic material for the insulating layers (3, 4) exiting from the flat film nozzle of the extruder (6, 7) is a molten film of a very low viscosity and is drawn out by appropriate speed differences between the outlet of the flat film nozzle and the surface of a roller, to which the molten film is applied and is reduced in thickness.

3. Method according to claim 1, **characterized in that** a pre-fabricated plastic film (4a) is used as the first insulating layer and is connected with the plastic melt of the second insulating layer (3).

4. Method according to claim 1 or 2, **characterized in that** a thermoplastic melt (4) is used as the first insulating layer.

5. Method according to one of the claims 1 to 3, **characterized in that** the plastic film (4a) forming the first insulating layer is introduced into a gap (S) formed between two rollers (8b, 8a), and the conductors (2) guided on the one level are introduced into the gap over one (8b) of the two rollers (8a, 8b) forming the gap (S) and are pressed, at least partially, into the plastic film on one side by the pressure exerted by the two rollers, and thereafter the plastic film (4a) with the impressed ribbon-shaped conductors (2) is guided to and pulled through a second gap (S2) formed by a further pair of rollers (9a, 9b), and prior to entering the second roller gap (S2), a thermoplastic melt is extruded out of a flat film nozzle (61) of an extruder (6) onto one of the rollers of the second pair of rollers (9a, 9b) and applied as the second insulating layer (3), and the conductors (2) and the first insulating layer (4a) are combined with the plastic melt forming the second insulating layer into the flat ribbon cable film (10) while passing through the second gap (S2), wherein the ribbon-shaped conductors (2) pressed into the plastic film act as stabilizing and traction elements for preventing the stretching and/or shrinking of the insulating layers in the longitudinal direction of the conductors.

6. Method according to one of the claims 1 to 3, **characterized in that** the conductors (2) guided in one level are continuously placed on a first insulating layer made of a thermoplastic film (4a) conducted over a roller (8c) and are moved along with the plastic film, and that thereafter in the course of the rotation with the roller (8c) or a following roller a second insulating layer (3) in the form of a thermoplastic melt is continuously applied from a flat film nozzle (61) of an extruder (6) and is combined into a flat ribbon cable film (10) with the plastic film (4a) and the conductors (2).

7. Method according to claim 1, 2 or 4, **characterized in that** a first insulating layer (3) being of a thermoplastic melt from a flat film nozzle (61) of a first extruder (6) is continuously applied to a first roller (8a) and subsequently the conductors (2), which are guided spaced apart on one level are conducted over a second roller (8b) which, together with the first roller (8a), forms a first gap (S), and are placed on the first insulating layer (3) present on the first roller (8a), wherein the gap width of the gap (S) formed by the distance of the rollers (8a, 8b) from each other determines the thickness of the first insulating layer (3), after which a thermoplastic melt from a flat film nozzle (71) of a second extruder (7) is continuously applied on the first insulating layer (3) still present on the first roller (8a), on which the conductors (2) lie, as the second insulating layer (4), and that a further roller (9a) is assigned downstream of the first roller (8a) to form a second roller gap (S2), wherein the distance of the rollers (8a and 9a) from each other determines the gap width of the second gap (S2) and therefore the total thickness of the produced flat ribbon cable film (10), and that after leaving the gap (S2) the flat ribbon cable film (10) is conducted away from the first roller (8a) and is guided, resting on the roller (9a), and is drawn off by means of the roller (9b), which is assigned to the roller (9a) and together with the roller (9a) forms the draw-off gap (S3).

8. Method according to one of the claims 1 to 7, **characterized in that** the insulating layers (3, 4 or 4a) covering the surfaces are constructed of one of a single-layer, a double-layer and multi-layers.

9. Method according to one of the claims 1 to 8, **characterized in that** two-or multi-layer insulating layers (3, 4 or 4a), having a thermoplastic layer as an outer layer and a coating of a coupling agent facing the conductors (2) are co-extruded by means of flat film nozzles (61, 71) of the extruders (6, 7).

10. Method according to one of the claims 1 to 9, **characterized in that** polyamide, PVC, thermoplastic polyurethane, polyolefins, high-strength polyesters, polyimides, thermoplastic materials, which can be cross-linked, fluorine-containing thermoplastic polymers, linear (semi)aromatic polyesters, linear polyarylene oxides, sulfides and sulfones, ethylene-vinyl acetat copolymers, ethylene-alkyl(meth)acrylate copolymers and terpolymers are employed as thermoplastic materials.

11. Method according to one of the claims 1 to 10, **characterized in that** ethylene copolymers, such as EVA and their copolymers, styrene polymers, polyester melt adhesives, acrylates and methacrylates are employed as coupling agents.

12. Method according to one of the claims 1 to 11, **characterized in that** the flat ribbon cable film (10) is cut parallel with the longitudinal extension of the conductors to form two or more flat ribbon cables (1.1, 1.2, 1.3).

13. Method according to one of the claims 1 to 12, **characterized in that** the insulating layers (3, 4), which have been produced by extrusion and applied to the rollers by extrusion coating by means of flat film nozzles have a thickness of 50 to 100 µm.

14. Flat ribbon cable, produced according one of the claims 1 to 13.

## Revendications

1. Procédé pour la fabrication en continu de câbles plats en bandes (1.1, 1.2, 1.3) comportant des conducteurs électriques espacés qui sont disposés parallèlement les uns autres et sont enrobés dans un matériau isolant, des conducteurs (2) en forme de bandes étant amenés espacés les uns des autres dans un plan et formant deux surfaces extérieures, les surfaces extérieures étant pourvues de couches isolantes (3 ou 4) à base de matières plastiques thermoplastiques et les conducteurs en forme de bandes étant pris entre les couches isolantes (3 ou 4), au moins une des couches isolantes (3, 4) qui constituent les surfaces extérieures étant façonnée à partir d'une masse fondue de matière plastique thermoplastique délivrée par une filière à film plat (61, 71) d'une extrudeuse (6, 7) et étant liée par pression à l'état plastique aux conducteurs en forme de bandes (2) et à l'autre couche isolante (4), **caractérisé par le fait qu'**on dépose les conducteurs en forme de bandes (2) sur une première couche isolante (4, 4a) circulant sur un cylindre (8c, 8a), puis on les assemble à la deuxième couche isolante (3), au moins une des couches isolantes qui forment les surfaces extérieures étant produite par un procédé chill-roll à partir d'une masse fondue de matière plastique thermoplastique.

2. Procédé selon la revendication 1, **caractérisé par le fait que** la masse fondue de matière plastique thermoplastique pour les couches isolantes (3, 4) sort de la filière à film plat de l'extrudeuse (6, 7) sous forme de film de masse fondue à très faible viscosité et, moyennant une différence de vitesse adaptée entre la sortie de la filière à film plat et la surface du cylindre sur lequel le film de masse fondue est déposé, est étirée et amenée à une faible épaisseur.

3. Procédé selon la revendication 1, **caractérisé par le fait qu'**on utilise comme première couche isolante un film (4a) préfabriqué de matière plastique qu'on lie à la matière plastique fondue de la deuxième couche isolante (3).

4. Procédé selon la revendication 1 ou 2, **caractérisé par le fait qu'**on utilise comme première couche isolante une masse fondue de matière plastique thermoplastique.

5. Procédé selon une des revendications 1 à 3, **caractérisé par le fait qu'**on introduit le film (4a) de matière plastique constituant la première couche isolante dans une fente (S) formée entre deux cylindres (8a, 8b), on introduit les conducteurs (2) disposés dans un plan dans la fente par l'intermédiaire de l'un (8b) des deux cylindres (8a, 8b) qui définissent la fente, par la pression exercée par les deux cylindres on incruste les conducteurs au moins partiellement d'un côté dans le film de matière plastique, on introduit et on fait passer le film de matière plastique (4a) avec les conducteurs (2) en forme de bande incrustés dans une deuxième fente (S2) définie par une paire de cylindres (9a, 9b) supplémentaires, sur l'un des cylindres de la deuxième paire de cylindres (9a, 9b), avant l'entrée dans la deuxième fente (S2), on extrude et on dépose pour former la deuxième couche isolante (3) une masse en fusion de matière plastique thermoplastique délivrée par une buse à film plat (61) d'une extrudeuse (6) et par le passage à travers la deuxième fente (S2) on lie les conducteurs (2) et la première couche isolante (4a) à la masse de matière plastique en fusion constituant la deuxième couche isolante pour former le câble plat en bande (10), les conducteurs (2) en forme de bandes servant d'éléments de stabilisation et de traction pour empêcher l'étirement et/ou la contraction des couches isolantes dans la direction longitudinale de conducteurs.

6. Procédé selon une des revendications 1 à 3, **caractérisé par le fait qu'**on dépose les conducteurs (2) amenés dans un plan sur une première couche isolante formée d'un film (4a) de matière plastique thermoplastique qui circule sur un cylindre (8c) et on les déplace avec le film de matière plastique, puis pendant la rotation avec le cylindre (8c) ou sur un cylindre placé en aval on dépose en continu une deuxième couche isolante (3) sous la forme d'une masse en fusion de matière plastique thermoplastique délivrée par une filière à film plat (61) d'une extrudeuse (6) et on la lie au film de matière plastique (4a) et aux conducteurs (2) pour former un câble plat en bande (10).

7. Procédé selon la revendication 1, 2 ou 4, **caractérisé par le fait que** sur un premier cylindre (8a) on applique en continu une première couche isolante (3) formée d'une masse fondue de matière plastique thermoplastique délivrée par une filière à film plat (61) d'une première extrudeuse (6), on amène les conducteurs (2) espacés les uns des autres dans un plan sur un cylindre (8b), qui avec le premier cylindre (8a) définit une première fente (S), et on les dépose sur la première couche isolante (3) placée sur le premier cylindre (8a), la largeur de la fente (S) définie par l'écartement des cylindres (8a, 8b) déterminant l'épaisseur de la première couche isolante (3), puis sur la première couche isolante (3) et les conducteurs (2) qui se trouvent encore sur le premier cylindre (8a) on applique en continu, comme deuxième couche isolante (4), une masse fondue de matière plastique thermoplastique délivrée par une filière à film plat (71) d'une deuxième extrudeuse (7), un cylindre (9a) étant disposé à la suite du premier cylindre (8a) et définissant avec celui-ci une deuxième fente (S2), l'écartement entre les cylindres (8a et 9a) déterminant la largeur de la deuxième fente (S2) et par conséquent l'épaisseur totale du câble plat en bande (10) produit, le câble plat en bande (10) à la sortie de la fente (S2) étant décollé du premier cylindre (8a), passant sur le cylindre (9a) et étant tiré par le cylindre (9b) qui est associé au cylindre (9a) et définit avec celui-ci la fente de sortie (S3).

8. Procédé selon une des revendications 1 à 7, **caractérisé par le fait que** les couches isolantes (3, 4 ou 4a) recouvrant les surfaces extérieures sont constituées d'une, deux ou plusieurs couches.

9. Procédé selon une des revendications 1 à 8, **caractérisé par le fait qu'**à l'aide des filières pour film plat (61, 71) des extrudeuses (6, 7) on coextrude des couches isolantes (3, 4 ou 4a) à deux ou plusieurs couches, comportant une couche de matière plastique thermoplastique comme couche extérieure et une enduction formée d'un agent d'accrochage tournée vers les conducteurs (2).

10. Procédé selon une des revendications 1 à 9, **caractérisé par le fait qu'**on utilise comme matières plastiques thermoplastiques, des polyamides, du PVC, du polyuréthane thermoplastique, des polyoléfines, des polyesters à haute résistance, des polyimides, des matières plastiques thermoplastiques réticulables, des polymères thermoplastiques fluorés, des polyesters linéaires semi-aromatiques, des polyaryle-oxydes polyaryle-sulfures et polyaryle-sulfones linéaires, des copolymères d'éthylène-vinylacétate, des co- et terpolymères d'éthylène-alkyl(méth)acrylate.

11. Procédé selon une des revendications 1 à 10, **caractérisé par le fait qu'**on utilise comme agent d'accrochage des copolymères d'éthylène tels que des EVA et leurs copolymères, des polymères de styrène, des adhésifs fusibles à base de polyester, des acrylates et des méthacrylates.

12. Procédé selon une des revendications 1 à 11, **caractérisé par le fait qu'**on découpe le câble plat en bande (10) parallèlement à la direction longitudinale des conducteurs en deux câbles plats en bande (1.1, 1.2, 1.3) ou plus.

13. Procédé selon une des revendications 1 à 12, **caractérisé par le fait que** les couches isolantes (3, 4) produites par extrusion et appliquées sur les cylindres par extrusion-enduction au moyen de filières pour film plat ont une épaisseur comprise entre 50 et 100 µm.

14. Câble plat en bande fabriqué conformément à l'une des revendications 1 à 13.
